# EUROPÄISCHE PATENTANMELDUNG

(11) **EP 4 663 597 A1**
(43) Veröffentlichungstag der Anmeldung: **17.12.2025**
(21) Anmeldenummer: 25180958.8
(22) Anmeldetag: 05.06.2025
(51) Int. Cl.: B66F 9/075

(54) **FLURFÖRDERZEUG, INSBESONDERE GEGENGEWICHTSGABELSTAPLER**

(30) Priorität: 11.06.2024 DE 102024116332
(71) Anmelder: Linde Material Handling GmbH, 63743 Aschaffenburg (DE)
(72) Erfinder: Cajan, Boris, 64285 Darmstadt (DE); Heiß, Simone, 63877 Sailauf (DE)
(74) Vertreter: Patentship Patentanwaltgesellschaft

(57) **Zusammenfassung**

Die Erfindung betrifft ein Flurförderzeug (1), insbesondere Gegengewichtsgabelstapler, mit einem batterie-elektrischem Antriebssystem, wobei das Flurförderzeug (1) eine Traktionsbatterie (5) und ein On-Board-Ladegerät (17) zum Laden der Traktionsbatterie (5) aufweist, wobei ein Ladekabel (20) zum Verbinden des On-Board-Ladegeräts (17) mit einer externen Stromversorgung vorgesehen ist, wobei das Flurförderzeug (1) ein Wandelement (15) aufweist. Das Wandelement (15) ist als Halterung (21) des Ladekabels (20) ausgebildet. Das Ladekabel (20) ist an dem Wandelement (15) lösbar gehaltert.

## Beschreibung

Die Erfindung betrifft ein Flurförderzeug, insbesondere Gegengewichtsgabelstapler, mit einem batterie-elektrischem Antriebssystem, wobei das Flurförderzeug eine Traktionsbatterie und ein On-Board-Ladegerät zum Laden der Traktionsbatterie aufweist, wobei ein Ladekabel zum Verbinden des On-Board-Ladegeräts mit einer externen Stromversorgung vorgesehen ist, wobei das Flurförderzeug ein Wandelement aufweist.

Flurförderzeuge mit einem batterie-elektrischem Antriebssystem, das eine Traktionsbatterie und ein On-Board-Ladegerät zum Laden der Traktionsbatterie aufweist, sind mit einem im Flurförderzeug mitgeführten Ladekabel versehen, mit dem das On-Board-Ladegerät mit einer externen Stromversorgung verbunden werden kann, um die Traktionsbatterie aufzuladen.

Zum Mitführen des Ladekabels im Flurförderzeug ist es bekannt, bei einem als Gegengewichtsgabelstapler ausgebildeten Flurförderzeug in einem Gegengewicht des Gegengewichtsgabelstaplers unterhalb einer Abdeckung des Gegengewichts einen zusätzlichen Aufbewahrungsbehälter anzuordnen, in dem das Ladekabel mitgeführt werden kann. Ein derartiger im Gegengewicht angeordneter Aufbewahrungsbehälter führt jedoch zu einem zusätzlichen Bauaufwand und zusätzlichen Bauraumbedarf im Gegengewicht und zu einer umständlichen und aufwändigen Handhabung des Ladekabels, da zum Entnehmen des Ladekabels zuerst die Abdeckung des Gegengewichts geöffnet werden muss und anschließend der Aufbewahrungsbehälter geöffnet werden muss, um das Ladekabel entnehmen zu können.

Der vorliegenden Erfindung liegt die Aufgabe zugrunde, ein Flurförderzeug der eingangs genannten Gattung zur Verfügung zu stellen, bei das das Ladekabel platzsparend mitgeführt werden kann und eine einfache Handhabung des Ladekabels ermöglicht wird.

Diese Aufgabe wird erfindungsgemäß dadurch gelöst, dass das Wandelement als Halterung des Ladekabels ausgebildet ist und das Ladekabel an dem Wandelement lösbar gehaltert ist.

Erfindungsgemäß ist somit ein bereits vorhandenes Wandelement des Flurförderzeugs als Halterung bzw. Ablage des Ladekabels ausgebildet, an dem das Ladekabel lösbar gehaltert ist. Hierdurch ist für die Mitnahme des Ladekabels kein zusätzlicher Aufbewahrungsbehälter erforderlich, der zusätzlichen Bauraumbedarf verursacht. Bevorzugt ist das Wandelement von einer Bedienperson frei zugänglich, wodurch das Ladekabel einfach und schnell gehandhabt werden kann, ohne Abdeckungen oder Deckel öffnen und schließen zu müssen.

Gemäß einer vorteilhaften Ausgestaltungsform der Erfindung ist das Ladekabel an einem ersten Ende mit einem ersten Steckerelement und an dem zweiten Ende mit einem zweiten Steckerelement versehen und ist das Wandelement mit einer nach oben offenen Ablagemulde versehen, in die das Ladekabel einlegbar ist. In eine derartige, nach oben offene Ablagemulde an dem Wandelement kann das Ladekabel in einfacher Weise und bei guter Zugänglichkeit zur Handhabung eingelegt und entnommen werden.

Gemäß einer vorteilhaften Ausgestaltungsform der Erfindung ist das Wandelement an der Oberseite mit der Ablagemulde versehen. Hierdurch wird eine einfache Zugänglichkeit an die Ablagemulde von oben her ermöglicht, wodurch die Handhabung des Ladekabels weiter vereinfacht und verbessert wird.

Gemäß einer vorteilhaften Ausgestaltungsform der Erfindung ist angrenzend an einen ersten Endbereich der Ablagemulde an dem Wandelement ein erstes Halteelement angeordnet ist, das ausgebildet ist, das erste Steckerelement des Ladekabels lösbar zu haltern. Mit einem derartigen Halteelement kann in einfacher Weise bei in der Ablagemulde abgelegtem Ladekabel das erste Steckerelement des Ladekabels sicher gehalten werden.

Gemäß einer vorteilhaften Ausgestaltungsform der Erfindung ist angrenzend an einen zweiten Endbereich der Ablagemulde an dem Wandelement ein zweites Halteelement angeordnet, das ausgebildet ist, das zweite Steckerelement des Ladekabels lösbar zu haltern. Mit einem derartigen Halteelement kann in einfacher Weise bei in der Ablagemulde abgelegtem Ladekabel das zweite Steckerelement des Ladekabels sicher gehalten werden.

Gemäß einer vorteilhaften Ausgestaltungsform der Erfindung weist das erste Halteelement eine flexible Halteklammer auf, wobei die flexible Halteklammer ausgebildet ist, das erste Steckerelement clipsartig zu haltern. Zwischen der flexiblen Halteklammer und dem ersten Steckerelement ist bevorzugt eine Clipsverbindung ausgebildet. In eine derartige flexible Halteklammer kann das erste Steckerelement in einfacher Weise durch Drücken am Steckerelement eingeclipst werden und durch Ziehen am Steckerelement aus der Halteklammer gelöst werden.

Gemäß einer vorteilhaften Ausgestaltungsform der Erfindung weist das zweite Halteelement mindestens eine flexible Halteklammer auf, wobei die flexible Halteklammer ausgebildet ist, das zweite Steckerelement clipsartig zu haltern. Zwischen der flexiblen Halteklammer und dem zweiten Steckerelement ist bevorzugt eine Clipsverbindung ausgebildet. In eine derartige flexible Halteklammer kann das zweite Steckerelement in einfacher Weise durch Drücken am Steckerelement eingeclipst werden und durch Ziehen am Steckerelement aus der Halteklammer gelöst werden.

Gemäß einer vorteilhaften Ausgestaltungsform der Erfindung weist das zweite Halteelement zwei flexible Halteklammern auf, wobei eine erste flexible Halteklammer ausgebildet ist, eine erste Steckervariante des zweiten Steckerelements einer ersten Variante des Ladekabels clipsartig zu haltern, und eine zweite flexible Halteklammer ausgebildet ist, eine zweite Steckervariante des zweiten Steckerelements einer zweiten Variante des Ladekabels clipsartig zu haltern. Hierdurch wird es in einfacher Weise möglich, an dem zweiten Haltelement mehrere Varianten von Ladekabeln, die sich hinsichtlich des zweiten Steckerelements unterscheiden, lösbar zu haltern.

Gemäß einer vorteilhaften Ausgestaltungsform der Erfindung ist das Wandelement in Fahrzeugquerrichtung angeordnet. Bevorzugt erstreckt sich die Ablagemulde in dem Wandelement in Fahrzeugquerrichtung, wodurch für eine einfache Handhabung des Ladekabels und der beiden Steckerelemente beim Einlegen und Entnehmen aus der Ablagemulde erzielt wird.

Gemäß einer vorteilhaften Ausgestaltungsform der Erfindung weist das Flurförderzeug einen Fahrzeugkörper und einen Fahrerarbeitsplatzrahmen auf, in dem ein Fahrerarbeitsplatz für eine Bedienperson ausgebildet ist, wobei der Fahrerarbeitsplatzrahmen zumindest zwei heckseitige Säulen aufweist, wobei das Wandelement zwischen den beiden heckseitigen Säulen angeordnet ist und eine Rückwand des Fahrerarbeitsplatzes bildet. Hierdurch wird ein platzsparende Ablagemöglichkeit für das Ladekabel zum Mitführen im Flurförderzeug hinter dem Fahrerarbeitsplatz erzielt, ohne die im Fahrerarbeitsplatz befindliche Bedienperson zu stören.

Gemäß einer vorteilhaften Ausgestaltungsform der Erfindung ist das Wandelement vertikal unterhalb eines heckseitigen Durchsichtbereichs des Fahrerarbeitsplatzrahmens angeordnet. Hierdurch wird erzielt, dass das in die Ablagemulde abgelegte Ladekabel beim Mitführen im Flurförderzeug zu keiner zusätzlichen Sichtbehinderung der Bedienperson führt.

Gemäß einer vorteilhaften Ausgestaltungsform der Erfindung ist das Wandelement als Kunststoffbauteil ausgebildet. Hierdurch kann in einfacher Weise das Wandelement mit der Ablagemulde und den Halteelementen versehen werden, beispielsweise bei der Ausführung des Kunststoffbauteils als Spitzgussbauteil.

Die Erfindung weist eine Reihe von Vorteilen auf.

Bei dem erfindungsgemäßen Flurförderzeug kann das Ladekabel in der Ablagemulde des Wandelements ohne zusätzliche Sichtbeschränkungen für die Bedienperson im Fahrerarbeitsplatz mitgeführt werden und in einfacher und schneller Weise entnommen und abgelegt werden. Die Ablagemulde in dem Wandelement bietet weiterhin die Möglichkeit, diese zur Ablage anderer Teile zu benutzen, falls das Ladekabel nicht im Flurförderzeug mitgeführt wird.

Das Ladekabel ist in der Ablagemulde an dem Wandelement für die Handhabung leicht und schnell zugänglich. Die Ablagemulde und die Halteelemente für die Steckerelemente können in einfacher und kostengünstiger Weise an dem Wandelement ausgebildet werden, insbesondere wenn das Wandelement als Kunststoffteil ausgebildet ist. Sofern für das zweite Steckerelement an dem entsprechenden Haltelemente mehrere flexible Halteklammern ausgebildet sind, können in einfacher Weise verschiedene Ladekabel, die sich hinsichtlich des zweiten Steckerelements unterscheiden, sicher abgelegt und im Flurförderzeug mitgeführt werden. Das erfindungsgemäße Flurförderzeug bietet mit der Ablagemulde in dem Wandelement weiterhin eine optisch ansprechende und aufgeräumte Unterbringung des Ladekabels im Flurförderzeug.

Weitere Vorteile und Einzelheiten der Erfindung werden anhand der in den schematischen Figuren dargestellten Ausführungsbeispiele näher erläutert. Hierbei zeigen
- Figur 1: ein Flurförderzeug in einer Seitenansicht,
- Figur 2: einen Ausschnitt der Figur 1 in einer vergrößerten Darstellung,
- Figur 3: einen Ausschnitt der Figur 1 in einer vergrößerten Darstellung,
- Figur 4: das Wandelement der Figuren 2 und 3 in einer perspektivischen Darstellung und
- Figur 5: das Wandelement der Figur 4 in einer weiteren perspektivischen Darstellung.

In der Figur 1 ist ein erfindungsgemäßes Flurförderzeug 1 in einer Seitenansicht dargestellt. Das Flurförderzeug 1 ist im dargestellten Ausführungsbeispiel als Gegengewichtsgabelstapler ausgebildet. Das Flurförderzeug 1 weist ein batterieelektrisches Antriebssystem auf.

Das Flurförderzeug 1 weist einen Fahrzeugkörper 2 auf, der einen Fahrzeugrahmen umfasst. Unterhalb eines Fahrerarbeitsplatzrahmens 3, beispielsweise eines Fahrerschutzdachrahmens, ist ein Aggregateraum 4 vorgesehen. In dem Aggregateraum 4 ist eine Traktionsbatterie 5 angeordnet.

Innerhalb des Fahrerarbeitsplatzrahmens 3 ist ein Fahrerarbeitsplatz F für eine Bedienperson des Flurförderzeugs 1 angeordnet. Der Fahrerarbeitsplatz F umfasst im dargestellten Ausführungsbeispiel einen Fahrersitz 6.

Im lastzugewandten Frontbereich ist das Flurförderzeug 1 mit zwei Antriebsrädern 7 und im lastabgewandten Bereich mit gelenkten Rädern 8 versehen. Am vorderen lastzugewandten Bereich des Flurförderzeugs 1 ist ein Hubgerüst 9 angeordnet, an dem ein als Lastgabel ausgebildetes Lastaufnahmemittel 10 auf- und abbewegbar angeordnet ist. Im lastabgewandten Heckbereich ist das Flurförderzeug 1 mit einem Gegengewicht 11 versehen.

Der Fahrersitz 6 ist auf einer Haube 12 angeordnet.

Der Fahrerarbeitsplatzrahmen 3 weist zwei hintere, in Fahrzeugquerrichtung Q beabstandete, im Wesentlichen vertikale, heckseitige Säulen 3a, 3b auf, zwischen denen ein Wandelement 15 angeordnet ist. Das Wandelement 15 ist somit in Fahrzeugquerrichtung Q angeordnet.

Das Wandelement 15 bildet im dargestellten Ausführungsbeispiel eine plattenartige Rückwand des Fahrerarbeitsplatzes F, die im vertikal unteren Bereich der vertikalen Säulen 3a, 3b angeordnet und an den Säulen 3a, 3b befestigt ist.

In vertikaler Richtung oberhalb des Wandelements 15 ist zwischen den Säulen 3a, 3b ein heckseitiger Durchsichtbereich 16 des Fahrerarbeitsplatzrahmens 3 angeordnet, durch den die auf dem Fahrersitz 6 sitzende Bedienperson nach hinten in Richtung des Gegengewichts 11 blicken kann. Der Durchsichtbereich 16 kann offen, d.h. ohne Heckscheibe ausgeführt sein, alternativ kann in dem Durchsichtbereich 16 eine Heckscheibe angeordnet sein.

Das Flurförderzeug 1 ist mit einem On-Board-Ladegerät 17 versehen, das zum Laden der Traktionsbatterie 5 vorgesehen ist.

In den Figuren 2 bis 5 ist das Wandelement 15 in Ansichten vom Fahrerarbeitsplatz F aus näher dargestellt.

Bei dem Flurförderzeug 1 ist ein Ladekabel 20 vorgesehen, das zum Verbinden des On-Board-Ladegeräts 17 mit einer externen Stromversorgung, beispielsweise einem gebäudeseitigen Stromanschluss, vorgesehen ist.

Das Wandelement 15 ist als Halterung 21 des Ladekabels 20 ausgebildet. Das Ladekabel 20 ist an dem Wandelement 15 lösbar gehaltert.

Das Ladekabel 20 ist im dargestellten Ausführungsbeispiel als Spiralkabel 22 ausgebildet.

Das Ladekabel 20 ist an einem ersten Ende mit einem ersten Steckerelement 25 und an dem zweiten Ende mit einem zweiten Steckerelement 26 versehen.

Das erste Steckerelement 25 des Ladekabels 20 ist ausgebildet und vorgesehen, zum Laden der Traktionsbatterie 5 mit der externen Stromversorgung, beispielsweise einem gebäudeseitigen Stromanschluss, verbunden zu werden.

Das zweite Steckerelement 26 des Ladekabels 20 ist ausgebildet und vorgesehen, zum Laden der Traktionsbatterie 5 mit einem fahrzeugseitigen Steckerelement verbunden zu werden, das mit dem On-Board-Ladegerät 17 verbunden ist.

In der Figuren 2 und 3 sind zwei unterschiedliche Ausführungsformen des Ladekabels 20 dargestellt, die sich hinsichtlich der Ausführung des zweiten Steckerelements 26 unterscheiden. Bei dem Ladekabel 20 der Figur 2 ist eine erste Steckervariante 26a des zweiten Steckerelements 26 vorgesehen. Bei dem Ladekabel der Figur 3 ist eine zweite Steckervariante 26b des zweiten Steckerelements 26 vorgesehen.

Das Wandelement 15 ist - wie aus den Figuren 4 und 5 näher ersichtlich ist - mit einer nach oben offenen Ablagemulde 30 versehen, in die - wie aus den Figuren 2 und 3 näher ersichtlich ist - das Ladekabel 20 eingelegt werden kann.

Die Ablagemulde 30 ist an der Oberseite des Wandelemente 15 ausgebildet.

Eine Wandung der Ablademulde 30 ist im dargestellten Ausführungsbeispiel mit einer Aussparung 40 versehen, die ein Ablaufen von Wasser aus der Ablagemulde 30 ermöglicht.

Angrenzend an einen ersten Endbereich der Ablagemulde 30 ist an dem Wandelement 15 ein erstes Halteelement 31 angeordnet, das ausgebildet ist, das erste Steckerelement 25 des Ladekabels 20 lösbar zu haltern.

Das erste Halteelement 31 weist eine flexible Halteklammer 32 auf, die zwei flexible Klammerelemente 32a, 32b aufweist, zwischen die das erste Steckerelement 25 eingelegt bzw. eingesteckt werden kann und zwischen denen das erste Steckerelement 25 formschlüssig gehalten ist, beispielsweise mittels einer Clipsverbindung, wie in den Figuren 2 und 3 dargestellt ist. Im dargestellten Ausführungsbeispiel weist das erste Halteelement 31 weiterhin eine nach oben offene Ablageschale 41 auf, in die das erste Steckerelement 25 abgelegt werden kann.

Angrenzend an einen zweiten Endbereich der Ablagemulde 30 ist an dem Wandelement 15 ein zweites Halteelement 35 angeordnet, das ausgebildet ist, das zweite Steckerelement 26 des Ladekabels 20 lösbar zu haltern.

Das zweite Halteelement 35 weist im dargestellten Ausführungsbeispiel zwei flexible Halteklammern 36, 37 aufweist.

Die erste flexible Halteklammer 36 weist zwei flexible Klammerelemente 36a, 36b auf, zwischen die die erste Steckervariante 26a des zweiten Steckerelements 26 eingelegt bzw. eingesteckt werden kann und zwischen denen die erste Steckervariante 26a des zweiten Steckerelements 26 formschlüssig gehalten ist, beispielsweise mittels einer Clipsverbindung, wie in der Figur 2 dargestellt ist.

Die zweite flexible Halteklammer 37 weist zwei flexible Klammerelemente 37a, 37b auf, zwischen die die zweite Steckervariante 26b des zweiten Steckerelements 26 eingelegt bzw. eingesteckt werden kann und zwischen denen die zweite Steckervariante 26b des zweiten Steckerelements 26 gehalten ist, beispielsweise mittels einer Clipsverbindung, wie in der Figur 3 dargestellt ist.

Im dargestellten Ausführungsbeispiel weist das zweite Halteelement 35 weiterhin eine nach oben offene Ablageschale 42 auf, in die das zweite Steckerelement 26 abgelegt werden kann.

Das mit der Ablademulde 30 und den Halteelementen 31, 35 versehene Wandelement 15 ist bevorzugt als Kunststoffbauteil ausgebildet.

## Patentansprüche

1. Flurförderzeug (1), insbesondere Gegengewichtsgabelstapler, mit einem batterie-elektrischem Antriebssystem, wobei das Flurförderzeug (1) eine Traktionsbatterie (5) und ein On-Board-Ladegerät (17) zum Laden der Traktionsbatterie (5) aufweist, wobei ein Ladekabel (20) zum Verbinden des On-Board-Ladegeräts (17) mit einer externen Stromversorgung vorgesehen ist, wobei das Flurförderzeug (1) ein Wandelement (15) aufweist, **dadurch gekennzeichnet, dass** das Wandelement (15) als Halterung (21) des Ladekabels (20) ausgebildet ist und das Ladekabel (20) an dem Wandelement (15) lösbar gehaltert ist.

2. Flurförderzeug nach Anspruch 1, **dadurch gekennzeichnet, dass** das Ladekabel (20) an einem ersten Ende mit einem ersten Steckerelement (25) und an dem zweiten Ende mit einem zweiten Steckerelement (26) versehen ist und das Wandelement (15) mit einer nach oben offenen Ablagemulde (30) versehen ist, in die das Ladekabel (20) einlegbar ist.

3. Flurförderzeug nach Anspruch 2, **dadurch gekennzeichnet, dass** das Wandelement (15) an der Oberseite mit der Ablagemulde (30) versehen ist.

4. Flurförderzeug nach Anspruch 2 oder 3, **dadurch gekennzeichnet, dass** angrenzend an einen ersten Endbereich der Ablagemulde (30) an dem Wandelement (15) ein erstes Halteelement (31) angeordnet ist, das ausgebildet ist, das erste Steckerelement (25) des Ladekabels (20) lösbar zu haltern.

5. Flurförderzeug nach einem der Ansprüche 2 bis 4, **dadurch gekennzeichnet, dass** angrenzend an einen zweiten Endbereich der Ablagemulde (30) an dem Wandelement (15) ein zweites Halteelement (35) angeordnet ist, das ausgebildet ist, das zweite Steckerelement (26) des Ladekabels (20) lösbar zu haltern.

6. Flurförderzeug nach Anspruch 4 oder 5, **dadurch gekennzeichnet, dass** das erste Halteelement (31) eine flexible Halteklammer (32) aufweist, wobei die flexible Halteklammer (32) ausgebildet ist, das erste Steckerelement (25) clipsartig zu haltern.

7. Flurförderzeug nach Anspruch 5 oder 6, **dadurch gekennzeichnet, dass** das zweite Halteelement (35) mindestens eine flexible Halteklammer (36; 37) aufweist, wobei die flexible Halteklammer (36; 37) ausgebildet ist, das zweite Steckerelement (26) clipsartig zu haltern.

8. Flurförderzeug nach Anspruch 7, **dadurch gekennzeichnet, dass** das zweite Halteelement (35) zwei flexible Halteklammern (36, 37) aufweist, wobei eine erste flexible Halteklammer (36) ausgebildet ist, eine erste Steckervariante (26a) des zweiten Steckerelements (26) einer ersten Variante des Ladekabels (20) clipsartig zu haltern, und eine zweite flexible Halteklammer (37) ausgebildet ist, eine zweite Steckervariante (26b) des zweiten Steckerelements (26) einer zweiten Variante des Ladekabels (20) clipsartig zu haltern.

9. Flurförderzeug nach einem der Ansprüche 1 bis 8, **dadurch gekennzeichnet, dass** das Wandelement (15) in Fahrzeugquerrichtung (Q) angeordnet ist

10. Flurförderzeug nach einem der Ansprüche 1 bis 9, **dadurch gekennzeichnet, dass** das Flurförderzeug (1) einen Fahrzeugkörper (2) und einen Fahrerarbeitsplatzrahmen (3) aufweist, in dem ein Fahrerarbeitsplatz (5) für eine Bedienperson ausgebildet ist, wobei der Fahrerarbeitsplatzrahmen (3) zumindest zwei heckseitige Säulen (3a; 3b) aufweist, wobei das Wandelement (15) zwischen den beiden heckseitigen Säulen (3a; 3b) angeordnet ist und eine Rückwand des Fahrerarbeitsplatzes (F) bildet.

11. Flurförderzeug nach Anspruch 10, **dadurch gekennzeichnet, dass** das Wandelement (15) vertikal unterhalb eines heckseitigen Durchsichtbereichs (16) des Fahrerarbeitsplatzrahmens (3) angeordnet ist.

12. Flurförderzeug nach einem der Ansprüche 1 bis 11, **dadurch gekennzeichnet, dass** das Wandelement (15) als Kunststoffbauteil ausgebildet ist.
